# EUROPÄISCHE PATENTSCHRIFT

(11) **EP 3 465 719 B1**
(45) Veröffentlichungstag und Bekanntmachung des Hinweises auf die Patenterteilung: **29.07.2020**
(21) Anmeldenummer: 17734694.7
(22) Anmeldetag: 26.06.2017
(51) Int. Cl.: H01H 33/664

(54) **VERSTEIFTER KONTAKTSTAB**
STIFFENED CONTACT BAR
TIGE DE CONTACT RENFORCÉE

(30) Priorität: 20.07.2016 DE 102016213294
(43) Veröffentlichungstag der Anmeldung: 10.04.2019
(73) Patentinhaber: Siemens Aktiengesellschaft, 80333 München (DE)
(72) Erfinder: BUBEL, Simon, 30629 Hannover (DE); TAYLOR, Erik D, 13629 Berlin (DE)
(86) Internationale Anmeldenummer: PCT/EP2017/065633
(87) Internationale Veröffentlichungsnummer: WO 2018/015106

(56) Entgegenhaltungen:
- EP-A1- 2 933 817
- US-A1- 2012 175 347

## Beschreibung

Die Erfindung bezieht sich auf einen versteiften Kontaktstab, insbesondere einen versteiften Kontaktstab für Vakuumschaltröhren, und auf ein Verfahren zum Herstellen eines solchen versteiften Kontaktstabs, insbesondere für Vakuumschaltröhren.

Aus dem Stand der Technik sind Kontaktstäbe bekannt, insbesondere Kontaktstäbe für Vakuumschaltröhren, die aufgrund der guten elektrischen und thermischen Leitfähigkeit aus Kupfer gebildet werden. Bei langen Kontaktstäben und bei zu erwartenden hohen mechanischen Beanspruchungen kann es zu erheblichen Problemen der Formstabilität der Kontaktstäbe kommen. Da insbesondere bei der Herstellung von Vakuumschaltröhren ein Verschlusslöten stattfindet, bei dem der Kontaktstab mit verlötet wird oder zumindest mit erwärmt wird, kommt es bei den Kontaktstäben aus Kupfer zu einem unvermeidlichen Weichglühen der Kontaktstäbe.

Insbesondere bei langen Kontaktstäben gibt es also Potential zur Verbesserung der Formstabilität.

Aus der US2012175347A1 ist ein Kontaktstab bekannt, der Außen Kupfer aufweist und im Inneren einen Stahlstab aufweist.

Um den hohen mechanischen und elektrischen Anforderungen gerecht zu werden, werden zusätzlich Designs von Kontaktstäben verwendet, die einen vergrößerten Durchmesser aufweisen. Damit ist aber auch eine erhebliche Zunahme an Gewicht des Kontaktstabes verbunden. Durch diese Erhöhung der Massen, insbesondere der bewegten Massen bei einem Bewegkontakt, und die größeren Bauformen, die einen wesentlichen Einfluss auf die Auslegung vieler in einem Schaltgerät verwendeter Komponenten, wie Antrieb, Antriebskinematik, die Energiespeicher und Trage- und Isolationselemente haben, entstehen zusätzliche Kosten.

Der Stand der Technik versucht diesem Problem entgegenzuwirken, indem er die Kontaktstäbe zum Beispiel mittels Überwurfrohren aus Edelstahl versteift, oder den Kontaktstab vollständig aus Edelstahl ausbildet. Mit diesen Lösungen wird aber die ohmsche Erwärmung der Kontaktstäbe erhöht. Dies liegt unter anderem an der verringerten Wechselstromleitfähigkeit durch die hohe magnetische Permeabilität des Stahls und die Verringerung des Kupferanteils am Kontaktstab.

Außerdem führt die Verwendung von Überwurfrohren aus Stahl zu einer Verschlechterung der Wärmeableitung aus dem Kontaktstab.

Aufgabe der Erfindung ist es nun, die Nachteile des Standes der Technik zu beheben und einen versteiften Kontaktstab mit hoher thermischer und elektrischer Leitfähigkeit bereitzustellen.

Diese Aufgabe wird durch die unabhängigen Ansprüche 1 und 11 gelöst.

In einem Ausführungsbeispiel weist der Kontaktstab für einen Schalter einen ersten Kontaktstabbereich mit einem ersten Kontaktstabmaterial auf. Das erste Kontaktstabmaterial erstreckt sich in dem ersten Kontaktstabbereich von einem ersten Endabschnitt des Kontaktstabes zu einem zweiten Endabschnitt des Kontaktstabes, wobei der zweite Endabschnitt des Kontaktstabes an einen Kontaktkörper grenzt oder in diesen übergeht. Der erste Kontaktstabbereich mit dem ersten Kontaktstabmaterial ist hohl ausgeführt und bildet so einen ersten Hohlraum. In dem ersten Hohlraum ist ein zweites Kontaktstabmaterial eingebracht, das einen zweiten Kontaktstabbereich bildet, wobei das zweite Kontaktstabmaterial steifer ist als das erste Kontaktstabmaterial, und wobei das zweite Kontaktstabmaterial im zweiten Kontaktstabbereich einen zweiten Hohlraum aufweist. Der Begriff "steifer" bezieht sich im Zusammenhang dieser Anmeldung auf die mechanische Steifigkeit eines Materials, also auch auf die Biegesteifigkeit, die Torsionssteifigkeit und/oder Dehnungssteifigkeit. So weist beispielsweise Stahl eine höhere Steifigkeit auf als Kupfer.

Besonders wird bevorzugt, dass das zweite Kontaktstabmaterial mindestens um 1/6 steifer, besonders bevorzugte um 1/3 steifer ist als das erste Kontaktstabmaterial.

Bevorzugt wird, dass der erste Kontaktstabbereich mit dem ersten Kontaktstabmaterial die Form eines Zylinders oder Hohlzylinders oder teilweise hohlen Zylinders aufweist. Der Hohlzylinder kann insbesondere im hohlen Bereich, also im Innenbereich, auch eine oder mehrere Stufen aufweisen und/oder schräge Flächen aufweisen, die so konisch zusammenlaufende und/oder konisch auseinanderlaufende Strukturen im Innenbereich des Hohlzylinders bilden. Zusammenlaufen ist dabei so zu verstehen, dass sich die Flächen beim Zusammenlaufen nicht berühren müssen, aber können.

Weiter wird bevorzugt, dass der zweite Kontaktstabbereich mit dem zweiten Kontaktstabmaterial als Zylinder oder hohler Zylinder oder teilweise hohler Zylinder ausgeführt ist.

Besonders bevorzugt wird, dass die Außenseite des zweiten Kontaktstabbereichs mit dem zweiten Kontaktstabmaterial derart gestaltet ist, dass das zweite Kontaktstabmaterial in das erste Kontaktstabmaterial einführbar oder einpressbar ist. Insbesondere wird bevorzugt, dass die äußere Form des zweiten Kontaktstabbereichs mit dem zweiten Kontaktstabmaterial die Form des ersten Hohlraums des ersten Kontaktstabbereichs mit dem ersten Kontaktstabmaterial ganz oder teilweise nachbildet.

Bevorzugt wird auch, dass das zweite Kontaktstabmaterial Aluminium, eine Aluminiumlegierung, Stahl, Edelstahl, ein Kunststoff und/oder ein mit Kohlenstoffnanoröhrchen verstärktes Metall ist.

Insbesondere wird auch bevorzugt, dass das zweite Kontaktstabmaterial ein verstärkter Kunststoff, wie ein glasfaserverstärkter Kunststoff oder ein mit Metallen verstärkter Kunststoff ist.

Auch wird bevorzugt, dass der erste Hohlraum in den ersten Endabschnitt mündet und/oder der erste Hohlraum in den zweiten Endabschnitt mündet.

Weiter wird bevorzugt, dass der erste Hohlraum derart in den ersten Endabschnitt mündet, dass das zweite Kontaktstabmaterial durch die Mündung in den ersten Kontaktstabbereich mit dem ersten Kontaktstabmaterial einführbar oder einpressbar ist. Dabei ist unter Einpressen nicht nur das rein mechanische Einpressen zu verstehen, sondern auch ein Einspritzen eines einspritzbaren Materials, insbesondere eines Kunststoffes und/oder verstärkten Kunststoffes, in den ersten Hohlraum zu verstehen.

Bevorzugt wird auch, dass das zweite Kontaktstabmaterial den ersten Hohlraum des ersten Kontaktstabmaterials vollständig oder teilweise ausfüllt.

Auch wird bevorzugt, dass das zweite Kontaktstabmaterial im ersten Hohlraum des ersten Kontaktstabmaterials befestigt ist. Alternativ kann das zweite Kontaktstabmaterial auch nur in das erste Kontaktstabmaterial eingebracht oder eingeführt werden, ohne das im ersten Kontaktstabmaterial direkt befestigt wird. Eine indirekte Befestigung ist durch die Verbindung des ersten Kontaktstabmaterials mit weiteren Bauteilen des Schalters möglich, aber nicht notwendig.

Weiter wird bevorzugt, dass das zweite Kontaktstabmaterial im ersten Hohlraum des ersten Kontaktstabmaterials mittels Einpressen oder Verschrauben oder Kleben oder Löten oder Schweißen oder Nieten oder mindestens einer Kombination aus dem vorgenannten befestigt ist.

Auch wird bevorzugt, dass der zweite Kontaktstabbereich mit dem zweiten Kontaktstabmaterial einen zweiten Hohlraum aufweist.

Auch wird bevorzugt, dass im zweiten Hohlraum ein drittes Kontaktstabmaterial vorhanden ist, das eine höhere elektrische Leitfähigkeit und/oder thermische Leitfähigkeit aufweist als das zweite Kontaktstabmaterial.

Weiter wird bevorzugt, dass das dritte Kontaktstabmaterial ein verdrilltes Leitungsmaterial ist.

Insbesondere wird bevorzugt, dass das verdrillte Leitungsmaterial aus Kupfer gebildet wird. Mit anderen Worten wird bevorzugt, dass das verdrillte Leitungsmaterial eine verdrillte Kupferleitung ist.

Ein weiteres Ausführungsbeispiel ist ein Verfahren zum Herstellen eines Kontaktstabes, wobei der Kontaktstab einen ersten Kontaktstabbereich mit einem ersten Kontaktstabmaterial aufweist, der sich von einem ersten Endabschnitt des Kontaktstabes zu einem zweiten Endabschnitt des Kontaktstabes erstreckt. Dabei ist der zweite Endabschnitt des Kontaktstabes mit einem Kontaktkörper verbunden oder verbindbar. Der erste Kontaktstabbereich mit dem ersten Kontaktstabmaterial ist hohl ausgeführt und bildet so einen ersten Hohlraum und/oder ein erster Hohlraum wird durch Bearbeitung geschaffen oder gebildet. In den ersten Hohlraum wird ein zweites Kontaktstabmaterial eingebracht und bildet einen zweiten Kontaktstabbereich. Das zweite Kontaktstabmaterial ist dabei steifer als das erste Kontaktstabmaterial, und wobei das zweite Kontaktstabmaterial im zweiten Kontaktstabbereich einen zweiten Hohlraum aufweist. Das zweite Kontaktstabmaterial weist also eine höhere Steifigkeit auf. Besonders wird bevorzugt, dass das zweite Kontaktstabmaterial mindestens um 1/6 steifer, besonders bevorzugte um 1/3 steifer ist als das erste Kontaktstabmaterial.

Bevorzugt wird auch ein Verfahren zum Herstellen eines Kontaktstabes, wobei das zweite Kontaktstabmaterial Aluminium, eine Aluminiumlegierung, Stahl, Edelstahl, ein Kunststoff und/oder ein mit Kohlenstoffnanoröhrchen verstärktes Metall ist.

Insbesondere wird auch bevorzugt, dass das zweite Kontaktstabmaterial ein verstärkter Kunststoff, wie ein glasfaserverstärkter Kunststoff oder ein mit Metallen verstärkter Kunststoff ist.

Weiter wird bevorzugt, dass der erste Hohlraum in den ersten Endabschnitt mündet und/oder der erste Hohlraum in den zweiten Endabschnitt mündet.

Bevorzugt wird auch, dass der erste Hohlraum in den ersten Endabschnitt mündet und dass das zweite Kontaktstabmaterial durch die Mündung in den ersten Kontaktstabbereich mit dem ersten Kontaktstabmaterial eingeführt oder eingepresst wird.

Auch wird bevorzugt, dass das zweite Kontaktstabmaterial im ersten Hohlraum des ersten Kontaktstabbereichs mit dem ersten Kontaktstabmaterial befestigt ist.

Weiter bevorzugt wird, dass das zweite Kontaktstabmaterial im ersten Hohlraum des ersten Kontaktstabbereichs mit dem ersten Kontaktstabmaterial mittels Einpressen oder Verschrauben oder Kleben oder Löten oder Schweißen oder Nieten oder Kombinationen von diesen befestigt ist.

Bevorzugt wird auch ein Verfahren, bei dem der zweite Kontaktstabbereich mit dem zweiten Kontaktstabmaterial einen zweiten Hohlraum aufweist.

Insbesondere wird bevorzugt, dass im zweiten Hohlraum ein drittes Kontaktstabmaterial eingeführt oder eingepresst wird, das eine höhere elektrische Leitfähigkeit und/oder thermische Leitfähigkeit aufweist als das zweite Kontaktstabmaterial.

Auch wird bevorzugt, dass das dritte Kontaktstabmaterial ein verdrilltes Leitungsmaterial ist und dieses verdrillte Leitungsmaterial in den zweiten Hohlraum eingeführt oder eingepresst wird.

Insbesondere bevorzugt wird, dass das verdrillte Leitungsmaterial eine verdrillte Kupferleitung ist.

Die Erfindung wird im Folgenden anhand von Figuren erläutert.
- Figur 1:: Kontaktstab mit Kontaktkörper aus dem Stand der Technik;
- Figur 2:: Kontaktstab mit einer Edelstahlhülse aus dem Stand der Technik;
- Figur 3:: Ausführungsbeispiel eines erfindungsgemäßen Kontaktstabes mit einem Kontaktkörper;
- Figur 4:: Ausführungsbeispiel eines erfindungsgemäßen Verfahrens zum Herstellen eines Kontaktstabes;
- Figur 5:: Ausführungsbeispiel eines erfindungsgemäßen Kontaktstabes mit Kontaktkörper.

Die Figur 1 zeigt einen Kontaktstab 1, der einen Kontaktkörper 2 mit einem Kontaktblech 3 aufweist. Die Figur 1 ist in zwei Bereiche geteilt. Der obere Bereich A zeigt einen Schnitt durch den Kontaktstab , während der zweite Bereich B eine Seitenansicht eines Kontaktkörpers 2 mit einem Kontaktblech 3 zeigt.

Der Kontaktstab weist dabei einen ersten Durchmesser 5 des ersten Kontaktstabmaterials auf.
Die eingezeichnete Längsachse LA ist in diesem Ausführungsbeispiel auch eine Rotationssymmetrieachse des Kontaktstabes 1.

Über die Ausnehmung 17 im Kontaktstab 1 kann der Kontaktstab kontaktiert und/oder befestigt und /oder mit einem anderen Bauteil der Schaltanlage verbunden werden.

Die Figur 2 zeigt einen Kontaktstab 1 aus dem Stand der Technik, der zur Versteifung über eine äußere Stahlhülse 7 verfügt. Diese Stahlhülse 7 dient der Versteifung des Kontaktstabes aus Kupfer 9.

Während eines Herstellungsverfahrens für einen solchen Kontaktstab ist es vorteilhaft, wenn während des Verschlusslötens die Stahlhülse 7 oder die Stahlhülse 7 und der Kontaktstab aus Kupfer 9 mit einem Gewicht 8 beaufschlagt werden.

Die Figur 2 zeigt des Weiteren einen an einem Ende des Kontaktstabes aus Kupfer anschließenden Kontaktkörper 2 mit einem Kontaktblech 3.

Der Kontaktkörper 2 verfügt über Schlitzungen 4 zur Steuerung von bei einem Schaltprozess potentiell auftretenden Lichtbögen. Diese Schlitze 4 werden bevorzugt im Kontaktblech 3 fortgeführt. Solche Schlitze sind auch in den anderen Figuren eingezeichnet, aber nicht weiter bezeichnet.

Auch die Figur 2 ist in zwei Bereiche A, B unterteilt, wobei der obere Bereich A wieder einen Schnitt durch einen Kontaktstab zeigt, während der untere Bereich B eine Seitenansicht mit durch gestrichelte Linien angedeutetem Innenaufbau eines Kontaktkörpers 2 mit einem Kontaktblech 3 zeigt.

Die eingezeichnete Längsachse LA ist eine Rotationssymmetrieachse des Kontaktstabes 1.

Die Figur 3 zeigt ein Ausführungsbeispiel eines erfindungsgemäßen Kontaktstabes 1 mit einem am zweiten Endabschnitt des Kontaktstabes befestigten Kontaktkörpers 2 mit einem Kontaktblech 3.

Die Figur 3 ist wieder in zwei Bereiche A, B unterteilt, wobei der obere Bereich A den erfindungsgemäßen Kontaktstab 1 in einer Schnittansicht zeigt, während der Bereich B eine Seitenansicht mit angedeutetem Innenaufbau des Kontaktkörpers 2 mit Kontaktblech 3 zeigt.

Die eingezeichnete Längsachse LA kann in einem bevorzugten Ausführungsbeispiel auch eine Rotationssymmetrieachse des Kontaktstabes 1 sein.

Alternativ kann der Kontaktstab 1 auch eine von einem Rotationskörper abweichende Form aufweisen, wie zum Beispiel einen Quader oder andere geometrische Formen.

Der Kontaktstab 1 in der Figur 3 weist ein erstes Kontaktstabmaterial 11 in einem ersten Kontaktstabbereich auf, das einen in Figur 4 gezeigten Hohlraum 15 besitzt, in den das zweite Kontaktstabmaterial 12, das einen zweiten Kontaktstabbereich bildet, eingebracht ist.

Der erste Hohlraum 15 im ersten Kontaktstabmaterial 11 weist hier einen zweiten Durchmesser 14 auf, der kleiner ist als der erste Durchmesser 5 des ersten Kontaktstabmaterials 11.

Das zweite Kontaktstabmaterial 12 ist dabei so gewählt, dass es eine höhere Steifigkeit aufweist als das erste Kontaktstabmaterial 11.

Das zweite Kontaktstabmaterial 12 weist am ersten Endabschnitt des Kontaktstabes 1 eine Ausnehmung 13 auf, die sich in das zweite Kontaktstabmaterial 12 hinein erstreckt. Die Ausnehmung 13 ist dabei derart ausgeführt, dass die Öffnung am ersten Endabschnitt kleiner ist als der Durchmesser 14 des zweiten Kontaktstabmaterials 12.

Die Bezugszeichen für das erste Kontaktstabmaterial 11 bezeichnen gleichzeitig auch den ersten Kontaktstabbereich und die Bezugszeichen für das zweite Kontaktstabmaterial 12 bezeichnen gleichzeitig auch den zweiten Kontaktstabbereich. Der erste und zweite Kontaktstabbereich sind deswegen in Figuren nicht zusätzlich gekennzeichnet. Die Begriffe Kontaktstabmaterial und Kontaktstabbereich können daher auch gegeneinander ausgetauscht werden.

Besonders bevorzugt ist in diesem Beispiel, dass die Ausnehmung 13 geeignet ist, den Kontaktstab 1 mit einem elektrischen Kontakt einer hier nicht gezeigten elektrischen Schaltanlage zu verbinden und/oder den Kontaktstab 1 zu halten und/oder mit einer Kinematik zu verbinden.

Besonders bevorzugt weist die Ausnehmung 13 ein Innengewinde - hier nicht gezeigt - auf.

Die Figur 4 zeigt einen Herstellungsschritt für einen erfindungsgemäßen Kontaktstab 1. Die Figur 4 ist wieder in die zwei Bereiche A, B unterteilt. Der obere Bereich A zeigt einen Schnitt durch den Kontaktstab 1. Der zweite Bereich B zeigt eine Seitenansicht des Kontaktkörpers 2 mit einer Kontaktscheibe 3 und dem mit gestrichelten Linien angedeuteten Innenaufbau des Kontaktkörpers.

In dem in der Figur 4 gezeigten Herstellungsschritt wird das zweite Kontaktstabmaterial 12 mit einer Ausnehmung 13 durch eine Öffnung im ersten Endabschnitt des ersten Kontaktstabmaterials 11 in den ersten Hohlraum 15 des ersten Kontaktstabmaterials 11 eingeführt.

Um das Einführen des zweiten Kontaktstabmaterials 12 in den ersten Hohlraum 15 des ersten Kontaktstabmaterials 11 zu ermöglichen, kann der Fachmann verschiedene Vorrichtungen vorsehen, um ein Austreten der ersten im Hohlraum 15 vorhandenen Medien, wie Luft, zu ermöglichen. Dazu sind beispielsweise Bohrungen oder Rinnen im ersten Kontaktstabmaterial 11 oder im zweiten Kontaktstabmaterial 12 geeignet. Solche Vorrichtungen sind in der Figur 4 nicht gezeigt.

Die in der Figur 4 gezeigte Längsachse LA des Kontaktstabes 1 kann auch eine Rotationssymmetrieachse des Kontaktstabes 1 sein.

Die Figur 5 zeigt ein weiteres Ausführungsbeispiel für einen erfindungsgemäßen Kontaktstab 1 mit einem Kontaktkörper 2 mit einem Kontaktblech 3.

Die Figur 5 ist wieder in zwei Bereiche, A und B, geteilt. Der obere Bereich A stellt wieder einen Schnitt durch einen erfindungsgemäßen Kontaktstab 1 dar, während der untere Bereich B eine Seitenansicht des Kontaktkörpers 2 mit einem Kontaktblech 3 zeigt.

Im Falle der Figur 5 weist, neben dem ersten Kontaktstabmaterial 11, auch das zweite Kontaktstabmaterial 12 einen Hohlraum, im Folgenden zweiter Hohlraum 16, auf.

Der zweite Hohlraum 16 ermöglicht es, dass auch dieser innere Bereich des Kontaktstabes 1 mit einem Material mit hoher thermischer Leitfähigkeit und elektrischer Leitfähigkeit gefüllt werden kann.

Die eingezeichnete Längsachse LA kann in einem bevorzugten Ausführungsbeispiel auch eine Rotationssymmetrieachse des Kontaktstabes 1 sein.
Die Figur 6 zeigt ein weiteres Beispiel eines Kontaktstabes 1 mit einem ersten Kontaktstabmaterial 11 und einem zweiten Kontaktstabmaterial 12, das in einen Hohlraum des ersten Kontaktstabmaterials 11 eingebracht wurde.

Auch die Figur 6 in zwei Bereiche, A und B, unterteilt, wobei der obere Bereich A einen Schnitt durch den Kontaktstab 1 zeigt, während der untere Bereich B eine Seitenansicht des Kontaktkörpers 2 mit dem Kontaktblech 3 zeigt, wobei die innere Struktur des Kontaktkörpers 2 durch gestrichelte Linien angedeutet ist.

Abweichend von den vorherigen Beispielen verfügt der Kontaktstab 1 über eine Ausnehmung 18, die eine größere Ausdehnung senkrecht zur Längsachse LA aufweist als das zweite Kontaktstabmaterial 12.

Außerdem weisen die Seitenwände der Ausnehmung 18 ein Gewinde 19 auf, das der vereinfachten Kontaktierung, Halterung und/oder Stützung des Kontaktstabes dient.

Alternativ und hier nicht gezeigt, kann das zweite Kontaktstabmaterial 12 auch in Form eines Körpers mit zwei unterschiedlichen Ausdehnungen senkrecht zur Längsachse LA ausgebildet sein, so dass das zweite Kontaktstabmaterial 12 sowohl den ersten Hohlraum (hier nicht gezeigt) im ersten Kontaktstab 11 ausfüllt als auch die Ausnehmung 18. In diesem Fall weist das zweite Kontaktstabmaterial 12 im Bereich des ersten Endabschnittes ebenfalls eine Ausnehmung aus, die vorzugsweise ein Gewinde zur Aufnahme einer Kontaktierung, Halterung und/oder Stützung aufweist. In einer solchen Alternative wird die Form des zweiten Kontaktstabmaterials also beispielsweise von zwei oder mehr Zylinderformen und/oder Hohlzylinderformen mit unterschiedlichen Durchmessern und/oder Wandstärken gebildet.

### Bezugszeichenliste

- LA: Längsachse
- A: Schnitt
- B: Seitenansicht
- 1: Kontaktstab
- 2: Kontaktkörper
- 3: Kontaktblech
- 4: Schlitzung des Kontaktkörpers, teilweise in Kontaktblech übergehend
- 5: erster Durchmesser des ersten Kontaktstabmaterials
- 7: Stahlhülse
- 8: Gewicht für das Verschlusslöten
- 9: Kontaktstab aus Kupfer
- 11: erstes Kontaktstabmaterial
- 12: zweites Kontaktstabmaterial
- 13: Ausnehmung im zweiten Kontaktstabmaterial
- 14: zweiter Durchmesser des zweiten Kontaktstabmaterials
- 15: erster Hohlraum
- 16: zweiter Hohlraum
- 17: Ausnehmung im Kontaktstab
- 18: Ausnehmung im zweiten Kontaktstabmaterial
- 19: Innengewinde im ersten Kontaktstabmaterial

## Patentansprüche

1. Kontaktstab (1) für einen Schalter, mit einem ersten Kontaktstabbereich mit einem ersten Kontaktstabmaterial (11), das sich von einem ersten Endabschnitt des Kontaktstabes zu einem zweiten Endabschnitt des Kontaktstabes erstreckt, wobei der zweite Endabschnitt des Kontaktstabes (1) an einen Kontaktkörper (2) grenzt oder in diesen übergeht, wobei
der erste Kontaktstabbereich mit dem ersten Kontaktstabmaterial hohl ausgeführt ist und so einen ersten Hohlraum (15) bildet und in dem ersten Hohlraum (15) ein zweites Kontaktstabmaterial (12), das einen zweiten Kontaktstabbereich bildet, eingebracht ist, wobei das zweite Kontaktstabmaterial (12) steifer ist als das erste Kontaktstabmaterial (11)
**dadurch gekennzeichnet, dass**
das zweite Kontaktstabmaterial (12) im zweiten Kontaktstabbereich einen zweiten Hohlraum (16) aufweist.

2. Kontaktstab (1) nach Anspruch 1,
**dadurch gekennzeichnet, dass**
das zweite Kontaktstabmaterial (12) Aluminium, eine Aluminiumlegierung, Stahl, Edelstahl, ein Kunststoff und/oder ein mit Kohlenstoffnanoröhrchen verstärkte Metall ist.

3. Kontaktstab (1) nach Anspruch 1 oder 2,
**dadurch gekennzeichnet, dass**
der erste Hohlraum (15) in den ersten Endabschnitt mündet und/oder der erste Hohlraum (15) in den zweiten Endabschnitt mündet.

4. Kontaktstab (1) nach Anspruch 3,
**dadurch gekennzeichnet, dass**
der erste Hohlraum (15) derart in den ersten Endabschnitt mündet und so eine Mündung bildet, dass das zweite Kontaktstabmaterial (12), das einen zweiten Kontaktstabbereich bildet, durch die Mündung in das erste Kontaktstabmaterial (11) einführbar oder einpressbar ist.

5. Kontaktstab (1) nach der vorstehenden Ansprüche,
**dadurch gekennzeichnet, dass**
das zweite Kontaktstabmaterial (12) den ersten Hohlraum (15) des ersten Kontaktstabbereichs mit dem ersten Kontaktstabmaterial (11) vollständig oder teilweise ausfüllt.

6. Kontaktstab (1) nach einem der vorstehenden Ansprüche,
**dadurch gekennzeichnet, dass**
das zweite Kontaktstabmaterial (12) im ersten Hohlraum (15) des ersten Kontaktstabmaterials (11) befestigt ist.

7. Kontaktstab (1) nach Anspruch 6,
**dadurch gekennzeichnet, dass**
das zweite Kontaktstabmaterial (12) im ersten Hohlraum (15) des ersten Kontaktstabmaterials (11) mittels Einpressen oder Verschrauben oder Kleben oder Löten oder Schweißen oder Nieten oder mindestens einer Kombination davon befestigt ist.

8. Kontaktstab (1) nach Anspruch 1,
**dadurch gekennzeichnet, dass**
im zweiten Hohlraum (16) ein drittes Kontaktstabmaterial vorhanden ist, dass eine höhere elektrische Leitfähigkeit und/oder thermische Leitfähigkeit aufweist als das zweite Kontaktstabmaterial (12).

9. Kontaktstab (1) nach Anspruch 8,
**dadurch gekennzeichnet, dass**
das dritte Kontaktstabmaterial ein verdrilltes Leitungsmaterial ist.

10. Kontaktstab (1) nach Anspruch 9,
**dadurch gekennzeichnet, dass**
das verdrillte Leitungsmaterial eine verdrillte Kupferleitung ist.

11. Verfahren zum Herstellen eines Kontaktstabes (1), wobei der Kontaktstab (1) ein erstes Kontaktstabmaterial (11) aufweist, das sich von einem ersten Endabschnitt des Kontaktstabes zu einem zweiten Endabschnitt des Kontaktstabes erstreckt und einen ersten Kontaktstabbereich bildet, wobei der zweite Endabschnitt des Kontaktstabes mit einem Kontaktkörper (2) verbindbar oder verbunden ist, wobei
- der erste Kontaktstabbereich hohl ausgeführt wird und so einen ersten Hohlraum (15) bildet und/oder ein erster Hohlraum (15) durch Bearbeitung geschaffen wird,
- und dass in den ersten Hohlraum (15) ein zweites Kontaktstabmaterial (12), das einen zweiten Kontaktstabbereich bildet, eingebracht wird, wobei das zweite Kontaktstabmaterial (12) steifer ist als das erste Kontaktstabmaterial (11)
**dadurch gekennzeichnet, dass** der zweite Kontaktstabbereich mit dem zweiten Kontaktstabmaterial einen zweiten Hohlraum aufweist.

12. Verfahren zum Herstellen eines Kontaktstabes (1), nach Anspruch 11,
**dadurch gekennzeichnet, dass**
das zweite Kontaktstabmaterial (12) Aluminium, eine Aluminiumlegierung, Stahl, Edelstahl, ein Kunststoff und/oder ein mit Kohlenstoffnanoröhrchen verstärkte Metall ist.

13. Verfahren zum Herstellen eines Kontaktstabes (1), nach Anspruch 11 oder 12,
**dadurch gekennzeichnet, dass**
der erste Hohlraum (15) in den ersten Endabschnitt mündet und/oder der erste Hohlraum (15) in den zweiten Endabschnitt mündet.

## Claims

1. Contact bar (1) for a switch, comprising a first contact bar region with a first contact bar material (11) which extends from a first end section of the contact bar to a second end section of the contact bar, wherein the second end section of the contact bar (1) adjoins a contact body (2) or merges with the said contact body, wherein the first contact bar region with the first contact bar material is of hollow design and thereby forms a first cavity (15) and a second contact bar material (12), which forms a second contact bar region, is inserted into the first cavity (15), wherein the second contact bar material (12) is stiffer than the first contact bar material (11), **characterized in that** the second contact bar material (12) has a second cavity (16) in the second contact bar region.

2. Contact bar (1) according to Claim 1, **characterized in that** the second contact bar material (12) is aluminium, an aluminium alloy, steel, stainless steel, a plastic and/or a metal which is reinforced with carbon nanotubes.

3. Contact bar (1) according to Claim 1 or 2, **characterized in that** the first cavity (15) opens into the first end section and/or the first cavity (15) opens into the second end section.

4. Contact bar (1) according to Claim 3, **characterized in that** the first cavity (15) opens into the first end section and thereby forms an opening in such a way that the second contact bar material (12), which forms a second contact bar region, can be inserted or can be pressed into the first contact bar material (11) through the opening.

5. Contact bar (1) according to the preceding claims, **characterized in that** the second contact bar material (12) completely or partially fills the first cavity (15) of the first contact bar region with the first contact bar material (11) .

6. Contact bar (1) according to one of the preceding claims, **characterized in that** the second contact bar material (12) is fastened in the first cavity (15) of the first contact bar material (11).

7. Contact bar (1) according to Claim 6, **characterized in that** the second contact bar material (12) is fastened in the first cavity (15) of the first contact bar material (11) by means of pressing in or screwing or adhesive bonding or soldering or welding or riveting or at least a combination thereof.

8. Contact bar (1) according to Claim 1, **characterized in that** there is a third contact bar material in the second cavity (16), which third contact bar material has a higher electrical conductivity and/or thermal conductivity than the second contact bar material (12).

9. Contact bar (1) according to Claim 8, **characterized in that** the third contact bar material is a twisted line material.

10. Contact bar (1) according to Claim 9, **characterized in that** the twisted line material is a twisted copper line.

11. Method for producing a contact bar (1), wherein the contact bar (1) has a first contact bar material (11) which extends from a first end section of the contact bar to a second end section of the contact bar and forms a first contact bar region, wherein the second end section of the contact bar can be connected or is connected to a contact body (2), wherein
- the first contact bar region is of hollow design and thereby forms a first cavity (15) and/or a first cavity (15) is created by machining,
- and in that a second contact bar material (12) is inserted into the first cavity (15), which second contact bar material forms a second contact bar region, wherein the second contact bar material (12) is stiffer than the first contact bar material (11),
**characterized in that** the second contact bar region with the second contact bar material has a second cavity.

12. Method for producing a contact bar (1) according to Claim 11, **characterized in that** the second contact bar material (12) is aluminium, an aluminium alloy, steel, stainless steel, a plastic and/or a metal which is reinforced with carbon nanotubes.

13. Method for producing a contact bar (1) according to Claim 11 or 12, **characterized in that** the first cavity (15) opens into the first end section and/or the first cavity (15) opens into the second end section.

## Revendications

1. Tige (1) de contact d'un interrupteur, comprenant une première région de tige de contact ayant un premier matériau (11) de tige de contact, qui s'étend d'un premier tronçon d'extrémité de la tige de contact à un deuxième tronçon d'extrémité de la tige de contact, le deuxième tronçon d'extrémité de la tige (1) de contact étant au voisinage d'une pièce (2) de contact ou se transformant en celle-ci, dans laquelle
la première région de tige de contact ayant le premier matériau de tige de contact est réalisée creuse et forme ainsi une première cavité (15) et, dans la première cavité (15), est introduit un deuxième matériau (12) de tige de contact, qui forme une deuxième région de tige de contact, le deuxième matériau (12) de tige de contact étant plus rigide que le premier matériau (11) de tige de contact,
**caractérisée en ce que**
le deuxième matériau (12) de tige de contact a une deuxième cavité (16) dans la deuxième région de tige de contact.

2. Tige (1) de contact suivant la revendication 1,
**caractérisée en ce que**
le deuxième matériau (12) de tige de contact est de l'aluminium, un alliage d'aluminium, de l'acier, de l'acier fin, une matière plastique et/ou un métal renforcé de nanotubes de carbone.

3. Tige (1) de contact suivant la revendication 1 ou 2,
**caractérisée en ce que**
la première cavité (15) débouche dans le premier tronçon d'extrémité et/ou la première cavité (15) débouche dans le deuxième tronçon d'extrémité.

4. Tige (1) de contact suivant la revendication 3,
**caractérisée en ce que**
la première cavité (15) débouche dans le premier tronçon d'extrémité et forme ainsi une embouchure, **en ce que** le deuxième matériau (12) de tige de contact, qui forme une deuxième région de tige de contact, peut être introduit ou enfoncé par l'embouchure dans le premier matériau (11) de tige de contact.

5. Tige (1) de contact suivant l'une des revendications précédentes,
**caractérisé en ce que**
le deuxième matériau (12) de tige de contact remplit complètement ou en partie du premier matériau (11) de tige de contact la première cavité (15) de la première région de tige de contact.

6. Tige (1) de contact suivant l'une des revendications précédentes,
**caractérisée en ce que**
le deuxième matériau (12) de tige de contact est fixé dans la première cavité (15) du premier matériau (11) de tige de contact.

7. Tige (1) de contact suivant la revendication 6,
**caractérisée en ce que**
le deuxième matériau (12) de tige de contact est fixé dans la première cavité (15) du premier matériau (11) de tige de contact par enfoncement ou vissage ou collage ou brasage ou soudage ou rivetage ou par au moins l'une de leurs combinaisons.

8. Tige (1) de contact suivant la revendication 1,
**caractérisée en ce que**
il y a, dans la deuxième cavité (16), un troisième matériau de tige de contact, qui a une conductivité électrique et/ou une conductibilité thermique plus grande que le deuxième matériau (12) de tige de contact.

9. Tige (1) de contact suivant la revendication 8,
**caractérisée en ce que**
le troisième matériau de tige de contact est un matériau conducteur torsadé.

10. Tige (1) de contact suivant la revendication 1,
**caractérisée en ce que**
le matériau conducteur torsadé est une ligne de cuivre torsadée.

11. Procédé de fabrication d'une tige (1) de contact, la tige (1) de contact ayant un premier matériau (11) de tige de contact, qui s'étend d'un premier tronçon d'extrémité de la tige de contact à un deuxième tronçon d'extrémité de la tige de contact et forme une première région de tige de contact, le deuxième tronçon d'extrémité de la tige de contact étant relié ou pouvant l'être à une pièce (2) de contact, dans lequel
- on réalise la première région de tige de contact creuse et on forme ainsi une première cavité (15) et/ou on ménage une première cavité (15) par usinage,
- et en ce que l'on introduit, dans la première cavité (15), un deuxième matériau (12) de tige de contact, qui forme une deuxième région de tige de contact, le deuxième matériau (12) de tige de contact étant plus rigide que le premier matériau (11) de tige de contact,
**caractérisé en ce que**
la deuxième région de tige de contact ayant le deuxième matériau de tige de contact a une deuxième cavité.

12. Procédé de fabrication d'une tige (1) de contact suivant la revendication 11,
**caractérisé en ce que**
le deuxième matériau (12) de tige de contact est de l'aluminium, un alliage d'aluminium, de l'acier, de l'acier fin, une matière plastique et/ou un métal renforcé de nanotubes de carbone.

13. Procédé de fabrication d'une tige (1) de contact suivant la revendication 11 ou 12,
**caractérisé en ce que**
la première cavité (15) débouche dans le premier tronçon d'extrémité et/ou la première cavité (15) débouche dans le deuxième tronçon d'extrémité.
